# EUROPÄISCHE PATENTSCHRIFT

(11) **EP 1 384 427 B1**
(45) Veröffentlichungstag und Bekanntmachung des Hinweises auf die Patenterteilung: **21.03.2007**
(21) Anmeldenummer: 03015354.8
(22) Anmeldetag: 08.07.2003
(51) Int. Cl.: A47C 20/08, A47C 20/04

(54) **Liegeelement**
Lying unit
Elément de couchage

(30) Priorität: 22.07.2002 DE 20211070 U
(43) Veröffentlichungstag der Anmeldung: 28.01.2004
(73) Patentinhaber: Dewert Antriebs- und Systemtechnik GmbH, 32278 Kirchlengern (DE)
(72) Erfinder: Roither, Andreas, 32130 Enger (DE)
(74) Vertreter: Dantz, Jan Henning

(56) Entgegenhaltungen:
- WO-A-02/24034
- DE-U- 20 106 465
- DE-U- 29 904 356
- FR-A- 2 799 107

## Beschreibung

Die Erfindung betrifft ein Liegeelement, welches ein schwenkbares Rückenteil, ein damit gelenkig gekoppeltes Kopfteil sowie gegebenenfalls ein Fußteil aufweist und dass diese schwenkbaren Bauelemente durch eine elektromotorische Verstelleinrichtung bewegbar sind, die wenigstens eine einen Antriebsmotor, eine dadurch antreibbares Profilelement vorzugsweise eine Gewindespindel und jeweils ein darauf aufgesetztes, in Längsrichtung der Gewindespindel verfahrbares Verstellelement aufweist.

Das in Rede stehende Liegeelement kann ein Lattenrost, eine Liege, ein Bett und dergleichen sein. Das Rückenteil und das Fußteil sind in einer bevorzugten Ausführung durch einen sogenannten Doppelantrieb verschwenkbar. Dieser Doppelantrieb ist mit einem oder mit zwei Antriebsmotoren ausgerüstet, die über Schneckentriebe die Spindeln mit reduzierten Drehzahlen antreiben. Die Steuerung erfolgt über eine Steuereinheit und einen Handschalter. Jede Spindelmutter wirkt auf einen Schubhebel, der fest bzw. drehbar auf die Schwenkachse des Rücken- und/oder Fußteiles aufgesetzt ist. Es ist auch möglich, jedoch in der Praxis kaum eingeführt, dass entweder nur das Rücken- oder das Fußteil verstellt werden. Es wäre dann ein Antrieb notwendig, der mit einem Antriebsmotor und einer Spindel und einer Spindelmutter ausgestattet ist. Als Variante wäre es auch möglich, dass zwei solcher Antriebe verwendet werden, um das Rückenteil und das Fußteil zu verstellen. Bei vielen Ausführungen der in Rede stehenden Liegeelement ist das Rückenteil an der dem Fußteil abgewandten Seite mit einem Kopfteil gelenkig verbunden. Durch entsprechende Beschläge wird sichergestellt, dass das Kopfteil gegenüber dem Rückenteil angehoben wird, wenn der dem Rückenteil zugeordnete Antriebsmotor bzw. Antrieb eingeschaltet wird.

Die in Rede stehenden Antriebe haben sich in der Praxis bestens bewährt und die Funktionssicherheit ist gegeben. Es wird jedoch insbesondere von den Herstellern der Lattenroste und vom Handel als Nachteil empfunden, dass die fest auf die Schwenkwellen aufgesetzten Anlenkhebel gegenüber den unteren Flächen der Längsholme des Lattenrostes vorstehen. Dadurch wird die Stapelbarkeit erschwert. Es wird als besonders nachteilig empfunden, dass die beim Stapeln benötigte Höhe durch den Anlenkhebel bzw. durch die Anlenkhebel wesentlich erhöht wird. Ein weiterer Nachteil ist noch, dass die für die Verstellung des Rücken- und des Fußteiles notwendigen Funktionsbeschläge auch gegenüber den unteren Flächen der Längsholme des Lattenrostes vorstehen. Es ist bekannt, dass die Bauhöhe eines Lattenrostes relativ gering ist, so dass es nicht möglich ist, ein Hebelsystem einzusetzen, welches zwischen den durch die oberen und unteren Flächen des Lattenrostes begrenzten Ebenen liegt. Ideal wäre jedoch eine solche Version. Die zur Herstellung notwendigen Kräfte und Momente sind relativ groß, so dass Hebelsysteme notwendig sind, die sinngemäß eine Übersetzung darstellen.

Ein Standard-Liegeelement wird in die Funktionsgruppen a) Holzrahmen und Liegekonstruktion, b) Beschlagskomponenten für die Liegekonstruktion einschließlich der Drehgelenke, Beschlagskomponenten zur Versteifung der Gesamtkonstruktion und zur Erzeugung der Bewegungsabläufe und in den Antrieb unterteilt.

Aus der FR 2 799 107 A ist ein Lattenrost mit einem verstellbaren Rückenteil und einer daran angelenkten Kopfstütze bekannt, bei der an einem schwenkbaren Hebel im Endbereich ein einarmiger Hebel angelenkt ist, der mit dem gegenüberliegenden Ende an der Kopfstütze angelenkt ist. Im mittleren Bereich ist an dem Hebel ein zweiarmiger Hebel angelenkt, der an einem Ende und dem mittleren Bereich fest an dem Hebel gelagert ist. Am freien Ende dieses einarmigen Hebels ist ein weiterer Hebel gelagert, der im mittleren Bereich einen Anschlag aufweist, der sich beim Verschwenken des Hebels an diesem abstützt. Durch diese Anordnung der Hebel wird ein Hebelmechanismus geschaffen, der zunächst durch Anheben des Hebels ein Verschwenken der Kopfstütze bewirkt und anschließend ein Verschwenken des Rückenteils, sobald der Anschlag an dem Hebel anliegt.

Dieser Hebel wird von einem Möbelantrieb geschwenkt bzw. in Drehung versetzt, der allgemein bekannt ist.

Der Nachteil des vorstehend beschriebenen Hebelmechanismus ist darin zu sehen, dass der von dem Möbelantrieb antreibbare Hebel in der abgesenkten Lage der Kopfstütze und des Rückenteils in einer Schrägstellung zum seitlichen Holm des Lattenrostes steht. Dadurch wird beim Stapeln verpackter Lattenroste die Höhe stark vergrößert.

Aus der WO 02/24034 A1 ist ein als Doppelantrieb ausgebildeter Möbelantrieb bekannt, bei dem auf die rotierend antreibbaren, fluchtend zueinander stehenden Spindeln in Längsrichtung der Spindeln verfahrbare Spindelmuttern aufgesetzt sind. An den einander abgewandt liegenden Seiten sind die Muttern an der oberen, einer Welle zugewandten Seite mit Keilflächen versehen. Diese Keilflächen kontaktieren einen Anlenkhebel, der fest mit der zu verdrehenden Welle verbunden ist.

Bei dieser Ausführung sind gegenüber den seitlichen Holmen des Lattenrostes überstehende Teile vermieden, jedoch sind die Kräfteverhältnisse ungünstig, da aufgrund der begrenzten Länge jeder Spindelmutter der Keilwinkel relativ hoch ist, so dass die Kraft zur Verdrehung des Anlenkhebels entsprechend hoch ist. Außerdem müssen hier enorme Reibungskräfte überwunden werden, so dass die Antriebsleistung des Antriebsmotors bzw. die Antriebsleistungen der Antriebsmotoren entsprechend hoch sind.

Der Erfindung liegt die Aufgabe zugrunde, gegebenenfalls auch durch Veränderung der zuvor genannten Funktionsgruppen, ein Lattenrost so zugestalten, dass auf die als störend empfundenen Anlenkhebel verzichtet werden kann und dass die zur Verstellung notwendigen Kräfte durch ein geeignetes kinematisches System vom Antriebsmotor bzw. von den Antriebsmotoren insbesondere auf die Rückenlehne und gegebenenfalls auch auf das Fußteil übertragen werden können.

Die gestellte Aufgabe wird gelöst, indem an der Kopfstütze mindestens ein nach Art eines Kurbeltriebes ausgelegter Schwenkmechanismus angelenkt ist, der durch Koppelelemente mit dem Antriebselement verbunden ist, dass die Schwenkbewegung der Kopfstütze mittels eines Aufrichthebels erfolgt, dass der Aufrichthebel als ein an das Verstellelement und die Rückenlehne angelenkter Gelenkhebel ausgebildet ist, so dass zunächst die Kopfstütze schwenkbar ist, und dass der Aufrichthebel während dieser Bewegung der Kopfstütze in eine zum Rückenteil günstigere Stellung schwenkbar ist, und dass durch die Voreilung der Kopfstütze die Rückenlehne um einen relativ geringen Winkel anhebbar ist.

Zum Anheben der Rückenlehne ist eine bestimmte Kraft notwendig. Die dazu entsprechend ausgelegten Bauteile müssen jedoch so zur Rückenlehne stehen, dass die von dem Verstellelement erzeugte Bewegung keine Blockierung hervorruft. Durch den nunmehr an die Kopfstütze angeschlagenen Kurbeltrieb kann sinngemäß eine Übersetzung geschaffen werden, so dass die Kopfstütze in an sich bekannter Weise voreilend gegenüber der Rückenlehne verschwenkt wird. Wenn sich die Kopfstütze in der Endstellung befindet, haben sich für die die Rückenlehne verstellende Bauteile günstigere bis optimalere Hebelverhältnisse ergeben. Dadurch wird die benötigte Kraft geringer. Zum Verstellen der Kopfstütze wird eine relativ geringe Kraft benötigt, so dass die erforderliche Kraft dann nach Erreichen der Endstellung zur Verstellung der Rückenlehne wegen der günstigeren Hebelverhältnisse deutliche geeigneter ist. In einfachster Weise besteht jeder Kurbelmechanismus aus einer an dem zugeordneten Seitenteil der Rückenlehne gelagerte Kurbel und einer an der Kopfstütze angelenkten, mit der Kurbel verbundenen Kurbelstange. Die Kurbel könnte auch als Doppelkurbel bezeichnet werden, da sie in vorteilhafter Weise als zweiarmiger Hebel ausgebildet ist, wobei an einem Hebelarm die an der Kopfstütze angelenkte Kurbelstange und wobei an die beiden anderen Hebelarme eine diese Hebelarme verbindende Querstange festgelegt ist, an die ein mit dem Verstellelement verbundener Aufrichthebel angelenkt ist. Somit wird in einfachster Weise von einem Verstellelement die Drehbewegung beider Kurbeln abgeleitet. In bevorzugter Ausführung sind die Hebelarme der Kurbel gleich lang. Sie könnten jedoch auch unterschiedlich lang sein. Der Aufrichthebel ist ein einfacher geradliniger Hebel, der beim Anheben eines belasteten Rückenteils relativ hohe Druckkräfte übertragen muss. Es ist deshalb vorgesehen, dass der Aufrichthebel als Doppelhebel ausgebildet ist und dass gegebenenfalls die beiden Einzelhebel über bestimmte Bereiche miteinander verbunden sind. Dadurch ist es möglich, dass der Aufrichthebel aus zwei Rohrstäben gefertigt wird. Diese könnten beispielsweise zur Verbindung mit dem Verstellelement zu einem Gabelkopf verformt werden. Die beiden Kurbelstangen sind in vorteilhafter Weise an Auslegern angelenkt, die fest an den Seitenteilen der Kopfstütze angelenkt sind. Dadurch können die Anlenkpunkte der beiden Kurbelstangen höhenversetzt zueinander sein, so dass eine ausreichende Kraft zu Beginn der Schwenkbewegung zur Verfügung steht.

Der Schwenkmechanismus ist zweckmäßigerweise so ausgelegt, daß zunächst die Kopfstütze schwenkbar und daß der Aufrichthebel derart ausgelegt ist, daß während der Bewegung der Kopfstütze oder unmittelbar danach oder zeitlich überlappend die Rückenlehne um einen relativ geringen Winkel verschwenkbar ist, so daß der Aufrichthebel in eine zum Anheben der Rückenlehne günstigere Stellung verfahrbar ist. Dadurch wird die zum Aufrichten der Rückenlehne benötigte Kraft geringer. Auch bei dieser Ausführung wäre eine voreilende Schwenkbewegung der Kopfstütze gegenüber der Rückenlehne, die entweder gleichzeitig, unmittelbar danach oder in zeitlicher Überlappung ein klein wenig angehoben wird. Dies wird erreicht, indem ein geeignetes Element des Kurbeltriebes sich an mindestens einem der Längsträger abstützt. Dies könnte beispielsweise durch einen Knopf realisiert werden, der an der Innenseite mindestens eines Längsträgers des Liegeelementes gegenüber dem Kurbeltrieb fest angebracht ist. Der Aufrichthebel ist zweckmäßigerweise als Gelenkhebel ausgebildet, wobei ein Hebel an das Verstellelement und der andere Hebel an die Rückenlehne angelenkt ist, so daß beim Verfahren des Verstellelementes aus der Endstellung heraus das Gelenk eine geführte Linearbewegung und eine zum Blockieren des Gelenkhebels in einer bestimmten Stellung der Hebel zueinander führende Drehbewegung ausführt. Dabei ist es zweckmäßig, wenn in dem Bereich des Gelenkes ein fester Führungszapfen angesetzt ist, der sich während der Drehbewegung des Gelenkes auf einer ortsfesten Führungsbahn derart abstützt, daß die Rückenlehne in die kräftemäßig günstige Position schwenkbar ist. Dieser Führungszapfen kann gegenüber dem Gelenkpunkt zwischen den beiden Hebeln entweder in Richtung zur Rückenlehne versetzt sein oder der Führungszapfen kann direkt über dem Gelenkpunkt stehen. Die Blockierung des Gelenkhebels ist gegeben, wenn an dem dem Verstellelement angeschlossenen Hebel ein fester Anschlag angesetzt ist, gegen den in einer bestimmten Winkelstellung der beiden Hebel die dem Verstellelement zugewandte Fläche des an die Rückenlehne angelenkten Hebels steht. Der der Rückenlehne zugeordnete Hebel ist zweckmäßigerweise auf einer die beiden Kurbeln verbindenden Querstange gelagert.

Anhand der beiliegenden Zeichnungen wird die Erfindung noch näher erläutert.

Es zeigen:
- Figur 1: eine bevorzugte Ausführungsform des erfindungsgemäßen Lattenrostes mit ausgefahrenem Kopf- und Fußteil und
- Figur 2: eine der Figur 1 entsprechende Darstellung, jedoch aus einer anderen Blickrichtung und verschwenkter Kopfstütze.

Das in den Figuren 1 und 2 dargestellte Liegeelement 10 ist als Lattenrost ausgebildet und noch in vereinfachter Darstellung gezeichnet, um das Aufrichtgestänge darzustellen. Das Liegeelement 10 könnte auch beispielsweise eine Liege, ein Bett oder dergleichen sein. Das Liegeelement 10 wird seitlich von zwei Längsholmen 11, 12 und zwei Stirnholmen 13, 14 begrenzt. Das Liegeelement 10 ist mit einem schwenkbaren Rückenteil 15, einem damit gelenkig verbundenen Kopfteil 16 und einem Fußteil 17 ausgestattet, welches aus zwei Fußteilelementen 17a und 17b besteht, die ebenfalls gelenkig miteinander verbunden sind. Bei der dargestellten Ausführung sind innenseitig benachbart den Stimholmen 13, 14 nicht näher erläuterte Antriebsmotore 18, 19 montiert, die mit einem die Drehzahl herabsetzenden Getriebe gekoppelt sind. Etwa über die halbe Länge des Liegeelementes 10 erstreckt sich jeweils vom Antriebsmotor 18, 19 aus eine Gewindespindel 20, 21. Auf jede Gewindespindel 20, 21 ist ein Antriebselement, im dargestellten Ausführungsbeispiel jeweils eine Spindelmutter 22, 23 aufgesetzt, die gegen Drehung gesichert ist. An jedem Antriebselement 22, 23 ist ein aus zwei Stäben gebildeter Aufrichthebel 24, 25 drehbar gelagert. Der der Rückenlehne 15 zugeordnete Aufrichthebel 24 ist an einer Querstange 26 angelenkt. Die Endbereiche der Querstange 26 sind an zwei Kurbeln 27, 28 vorgesehen, die als zweiarmige Hebel ausgebildet sind und über Koppelstangen 29, 30 mit Auslegern 31, 32 gelenkig verbunden sind, die fest an den Seitenteilen der Kopfstütze 16 befestigt sind und gegenüber den unteren Flächen der seitlichen Holme vorstehen. Die Kurbeln 27, 28 und die Koppelstangen 29, 30 bilden einen Kurbeltrieb für die Voreilung der Kopfstütze 16. Die Kurbeln 27, 28 sind im dargestellten Ausführungsbeispiel mittig drehbar an den Seitenteilen der Rückenlehne 15 gelagert. Entgegen der Darstellung könnten die Hebelarme auch ungleich lang sein. Die Ausleger 31, 32 sind so ausgelegt, dass sie gegenüber den unteren Flächen der Längsholme 11, 12 und der Stirnholme 13, 14 nicht vorstehen oder nur unwesentlich vorstehen. Außerdem sind sie so ausgelegt, dass die Kurbelstangen 29, 30 ein klein wenig gegen die Horizontale geneigt sind, so dass sich beim Verfahren des Antriebelementes 22 bei sich drehender Gewindespindel 20 die Kopfstütze 16 aufrichtet. In einem weiteren Ausführungsbeispiel wird während der Voreilung der Kopfstütze 16 auch die Rückenlehne 15 um einen relativ geringen Winkel angehoben, so dass sich ein optimaler Hebelarm zwischen dem Aufrichthebel 24 und dem Drehpunkt der Rückenlehne 15 einstellt, so dass die anschließend benötigten Verstellkräfte zum Aufrichten des Rückenteiles 15 verringert werden. Aus Darstellungsgründen ist die Kopfstütze 16 in der Figur 2 in der ausgefahrenen Stellung gezeichnet. Die Schwenkbewegung der Kopfstütze 16 erfolgt, wie bereits erläutert, als erster Schritt des Aufrichtens der Rückenlehne 15.

Wie die Figuren 1 und 2 zeigen, sind die beiden Fußteilelemente 17a und 17b in der ausgefahrenen Stellung in Winkelstellungen gefahren. Dazu sind an dem dem Kopfteil 16 bzw. der Rückenlehne 15 abgewandten Fußteilelement 17a zwei Führungslenker 33, 34 gelagert, die mit den anderen Enden an den Längsholmen 11, 12 angelenkt sind. Es sei noch erwähnt, dass die Antriebsmotoren 18, 19 unabhängig voneinander geschaltet werden, so dass auch die Rückenlehne 15 und das Fußteil 17 unabhängig voneinander verschwenkbar sind.

Die Erfindung ist nicht auf das dargestellte Ausführungsbeispiel beschränkt. Die beschriebene Kinematik zum Aufrichten der Rückenlehne 15 sowie des Fußteiles 17 ist beispielhaft zu sehen. Wesentlich ist, dass an der Kopfstütze 16 vorzugsweise zwei Kurbeltriebe 27, 28, 29, 30 seitlich angelenkt sind und dass bereits während es Ausfahrens der Kopfstütze 16 die Rückenlehne 15 zur Optimierung der Kräfteverhältnisse ein klein wenig angehoben werden kann.

## Patentansprüche

1. Liegeelement (10), welches ein schwenkbares Rückenteil (15), eine damit gelenkig gekoppeltes Kopfstütze (16) sowie gegebenenfalls ein Fußteil (17) aufweist, und dass diese schwenkbaren Bauelemente (15, 16, 17) durch eine elektromotorische Verstelleinrichtung bewegbar sind, die wenigstens eine einen Antriebsmotor (18, 19) und ein **dadurch** antreibbares Profilelement, vorzugsweise eine Gewindespindel (20, 21) und mindestens jeweils ein darauf aufgesetztes, in Längsrichtung der Gewindespindel (20, 21) verfahrbares Antriebselement (22, 23) aufweist, wobei die Schwenkbewegung der Kopfstütze (16) gegenüber dem Rückenteil voreilend ist, **dadurch gekennzeichnet, dass** an der Kopfstütze (16) mindestens ein nach Art eines Kurbeltriebes (27, 28, 29, 30) ausgelegter Schwenkmechanismus angelenkt ist, der durch Koppelelemente mit dem Antriebselement (22, 23) verbunden ist, dass die Schwenkbewegung der Kopfstütze (16) mittels eines Aufrichthebels (24) erfolgt, dass der Aufrichthebel (24) als ein an das Antriebselement (22, 23) und das Rückenteil (15) angelenkter Gelenkhebel ausgebildet ist, so dass zunächst die Kopfstütze (16) schwenkbar ist, und dass der Aufrichthebel (24) während dieser Bewegung der Kopfstütze (16) in eine zum Rückenteil (15) günstigere Stellung schwenkbar ist, und dass durch die Voreilung der Kopfstütze (16) die Rückenlehne (15) um einen relativ geringen Winkel anhebbar ist.

2. Liegeelement nach Anspruch 1, **dadurch gekennzeichnet, dass** im Bereich des Gelenkes des Aufrichthebels (24) ein fester Führungszapfen angesetzt ist, der sich während der Drehbewegung des Gelenkes zur voreilenden Bewegung der Kopfstütze (16) gegenüber dem Rückenteil (15) auf einer ortsfesten Führungsbahn abstützt.

3. Liegeelement nach Anspruch 1 oder 2, **dadurch gekennzeichnet, dass** jeder Kurbeltrieb aus einer an dem zugeordneten Seitenteil der Rückenlehne (15) gelagerten Kurbel (27, 28) und einer an der Kopfstütze (16) angelenkten Kurbelstange (29, 30) besteht.

4. Liegeelement nach Anspruch 3, **dadurch gekennzeichnet, dass** jede Kurbel (27, 28) als zweiarmiger Hebel ausgebildet ist, dass an einen Hebelarm die an der Kopfstütze (16) angelenkte Kurbelstange (29, 30) und dass an dem anderem Hebelarm eine diese beiden Hebelarme verbindende Querstange (26) festgelegt ist, an die ein mit dem Verstellelement (22) verbundener Aufrichthebel (24) angelenkt ist.

5. Liegeelement nach Anspruch 4, **dadurch gekennzeichnet, dass** die Hebelarme jeder Kurbel (27, 28) gleich oder unterschiedlich lang sind.

6. Liegeelement nach einem oder mehreren der vorhergehenden Ansprüche 1 bis 5, **dadurch gekennzeichnet, dass** der Aufrichthebel (24) als Doppelhebel ausgebildet ist und dass gegebenenfalls die beiden Einzelhebel über bestimmte Bereiche miteinander verbunden sind.

7. Liegeelement nach Anspruch 6, **dadurch gekennzeichnet, dass** zumindest das dem Verstellelement (22) zugeordnete Ende des Aufrichthebels (24) als Gabelkopf ausgebildet ist.

8. Liegeelement nach einem oder mehreren der vorhergehenden Ansprüche 1 bis 7, **dadurch gekennzeichnet, dass** die Kurbelstangen (29, 30) an Auslegern (31, 32) angelenkt sind, die fest an den Seitenteilen der Kopfstütze (16) angelenkt sind.

9. Liegeelement nach Anspruch 1, **dadurch gekennzeichnet, dass** an den der Rückenlehne (15) abgewandten Seitenholmen des Fußteilelementes (17a) wenigstens ein drehbar an einem Längsholm, vorzugsweise an beiden Längsholmen des Fußteilelementes (17a) mindestens ein Führungslenker (33, 34) mit einem Ende gelagert ist, dessen anderes Ende an den Längsholmen (11, 12) des Liegeelementes (10) gelagert sind.

10. Liegeelement nach einem oder mehreren der vorhergehenden Ansprüche 1 bis 9, **dadurch gekennzeichnet, dass** beim Verfahren des Antriebselementes (22) aus der Endstellung heraus das Gelenk eine geführte Linearbewegung und eine zum Blockieren des Gelenkhebels in einer bestimmten Stellung der Hebel zueinander führende Drehbewegung ausführt.

11. Liegeelement nach Anspruch 1, **dadurch gekennzeichnet, dass** der Führungszapfen gegenüber dem Gelenkpunkt zwischen den beiden Hebeln in Richtung zur Rückenlehne versetzt ist oder direkt darüber angeordnet ist.

12. Liegeelement nach Anspruch 10 und/oder Anspruch 11, **dadurch gekennzeichnet, dass** zur Blockierung des Gelenkhebels an dem dem Verstellelement (22) angeschlossenen Hebel ein fester Anschlag angesetzt ist, gegen den in einer bestimmten Winkelstellung der beiden Hebel die dem Verstellelement (22) zugewandte Fläche des an die Rückenlehne (15) angelenkten Hebels schlägt.

13. Liegeelement nach einem oder mehreren der vorhergehenden Ansprüche 10 bis 12, **dadurch gekennzeichnet, dass** der an die Rücklehne (15) ängeschlossene Hebel auf einer Querstange (26) gelagert ist, die mit ihren Endbereichen mit den Kurbeln (27, 28) verbunden ist.

## Claims

1. Lying unit (10) which has a pivotable back part (15), a headrest (16) coupled thereto in an articulated manner and optionally a foot part (17), and in that these pivotable structural elements (15, 16, 17) are movable by means of an electromotive adjusting device, which has at least one driving motor (18, 19) and a profiled element which can be driven as a result, preferably a threaded spindle (20, 21), and at least in each case one driving element (22, 23), which is placed onto the said profiled element and is movable in the longitudinal direction of the threaded spindle (20, 21), with the pivoting movement of the headrest (16) being in advance of the back part, **characterized in that** at least one pivoting mechanism which is configured in the manner of a crank drive (27, 28, 29, 30) is coupled to the headrest (16) and is connected by coupling elements to the driving element (22, 23), **in that** the pivoting movement of the headrest (16) takes place by means of an erecting lever (24), **in that** the erecting lever (24) is designed as an articulated lever coupled to the driving element (22, 23) and the back part (15) such that first of all the headrest (16) can be pivoted, and **in that**, during this movement of the headrest (16), the erecting lever (24) can be pivoted into a more favourable position with respect to the back part (15), and **in that** the advancing of the headrest (16) makes it possible for the backrest (15) to be raised by a relatively small angle.

2. Lying unit according to Claim 1, **characterized in that** a fixed guide pin is fitted in the region of the joint of the erecting lever (24) and, during the rotational movement of the joint for the advancing movement of the headrest (16) in relation to the back part (15), is supported on a positionally fixed guide track.

3. Lying unit according to Claim 1 or 2, **characterized in that** each crank drive comprises a crank (27, 28) mounted on the associated side part of the backrest (15), and a crank rod (29, 30) coupled to the headrest (16).

4. Lying unit according to Claim 3, **characterized in that** each crank (27, 28) is designed as a two-armed lever, **in that** the crank rod (29, 30), which is coupled to the headrest (16), is fixed to one lever arm and **in that** a transverse rod (26) is fixed to the other lever arm, which transverse rod connects these two lever arms and to which an erecting lever (24), which is connected to the adjusting element (22), is coupled.

5. Lying unit according to Claim 4, **characterized in that** the lever arms of each crank (27, 28) are identical or differ in length.

6. Lying unit according to one or more of the preceding Claims 1 to 5, **characterized in that** the erecting lever (24) is designed as a double lever, and **in that**, if appropriate, the two individual levers are connected to each other via certain regions.

7. Lying unit according to Claim 6, **characterized in that** at least that end of the erecting lever (24) which is assigned to the adjusting element (22) is designed as a fork head.

8. Lying unit according to one or more of the preceding Claims 1 to 7, **characterized in that** the crank rods (29, 30) are coupled to extension arms (31, 32) which are coupled fixedly to the side parts of the headrest (16).

9. Lying unit according to Claim 1, **characterized in that**, on the side struts of the foot part element (17a), which side struts face away from the backrest (15), at least one guide link (33, 34) is mounted rotatably at one end on one longitudinal strut, preferably on both longitudinal struts of the foot part element (17a), and its other end is mounted on the longitudinal struts (11, 12) of the lying unit (10).

10. Lying unit according to one or more of the preceding Claims 1 to 9, **characterized in that**, during the movement of the driving element (22) out of the end position, the joint executes a guided linear movement and a rotational movement leading to the blocking of the articulated lever in a certain position of the levers with respect to each other.

11. Lying unit according to Claim 1, **characterized in that** the guide pin is offset in relation to the point of articulation between the two levers in the direction of the backrest or is arranged directly above said point of articulation.

12. Lying unit according to Claim 10 and/or 11, **characterized in that**, in order to block the articulated lever, a fixed stop is fitted on the lever, which is connected to the adjusting element (22), and, in a certain angular position of the two levers, the surface, facing the adjusting element (22), of the lever coupled to the backrest (15) strikes against the said stop.

13. Lying unit according to one or more of the preceding Claims 10 to 12, **characterized in that** the lever connected to the backrest (15) is mounted on a transverse rod (26) which is connected by its end regions to the cranks (27, 28).

## Revendications

1. Élément de couchage (10), comportant un dossier (15) pivotant, un appui-tête (16) assemblé de manière articulée à celui-ci, ainsi que, le cas échéant, un repose-pieds (17), et ces éléments (15, 16, 17) pivotants sont aptes à être déplacés par un dispositif de réglage à moteur électrique, qui comporte au moins un moteur d'entraînement (18, 19) et un élément profilé apte à être actionné par celui-ci, de préférence une broche filetée (20, 21), et au moins un élément d'entraînement (22, 23), monté dans chaque cas sur la broche filetée (20, 21) et mobile dans le sens longitudinal de celle-ci, le mouvement de pivotement de l'appui-tête (16) précédant celui du dossier (15), **caractérisé en ce qu'**au moins un mécanisme de pivotement, conçu sous la forme d'un mécanisme à bielle (27, 28, 29, 30) et assemblé à l'élément d'entraînement (22, 23) par l'intermédiaire d'éléments de couplage, est articulé contre l'appui-tête (16), **en ce que** le mouvement de pivotement de l'appui-tête (16) est effectué au moyen d'un levier de redressement (24), **en ce que** le levier de redressement (24) est réalisé sous la forme d'un levier articulé contre l'élément d'entraînement (22, 23) et le dossier (15), de telle sorte que l'appui-tête (16) est apte à pivoter en premier, et **en ce que** le levier de redressement (24), pendant ce mouvement de l'appui-tête (16), peut être amené par pivotement dans une position plus favorable par rapport au dossier (15), et **en ce que**, compte tenu de l'avance de l'appui-tête (16), le dossier (15) peut être relevé selon un angle relativement faible.

2. Élément de couchage selon la revendication 1, **caractérisé en ce que**, dans la zone de l'articulation du levier de redressement (24), est monté un téton de guidage fixe qui, pendant le mouvement de rotation de l'articulation pour le mouvement de l'appui-tête (16) précédant celui du dossier (15), prend appui sur une voie de guidage localement fixe.

3. Élément de couchage selon la revendication 1 ou 2, **caractérisé en ce que** chaque mécanisme à bielle est formé par une bielle (27, 28), logée contre la partie latérale associée du dossier (15), et une bielle directrice (29, 30) articulée contre l'appui-tête (16).

4. Élément de couchage selon la revendication 3, **caractérisé en ce que** chaque bielle (27, 28) est réalisée sous forme de levier à deux bras, **en ce que** sur un bras du levier est fixée la bielle directrice (29, 30) articulée contre l'appui-tête (16), et **en ce que** sur l'autre bras de levier est fixée une tige transversale (26), qui relie ces deux bras de levier et contre laquelle est articulé le levier de redressement (24) assemblé à l'élément de réglage (22).

5. Élément de couchage selon la revendication 4, **caractérisé en ce que** les bras de levier de chaque bielle (27, 28) ont la même longueur ou une longueur différente.

6. Élément de couchage selon une ou plusieurs des revendications précédentes 1 à 5, **caractérisé en ce que** le levier de redressement (24) est réalisé sous forme de double levier et **en ce que**, le cas échéant, les deux leviers individuels sont reliés l'un à l'autre par l'intermédiaire de zones déterminées.

7. Élément de couchage selon la revendication 6, **caractérisé en ce qu'**au moins l'extrémité du levier de redressement (24), associée à l'élément de réglage (22), est réalisée sous forme de fourche.

8. Élément de couchage selon une ou plusieurs des revendications précédentes 1 à 7, **caractérisé en ce que** les bielles directrices (29, 30) sont articulées contre des consoles (31, 32), qui sont montées de manière fixe sur les parties latérales de l'appui-tête (16).

9. Élément de couchage selon la revendication 1, **caractérisé en ce que** sur les barres latérales de l'élément de repose-pieds (17a), opposées au dossier (15), est montée une extrémité d'au moins un bras de guidage (33, 34), qui est rotatif sur une barre longitudinale, de préférence sur les deux barres longitudinales de l'élément de repose-pieds (17a), et dont l'autre extrémité est montée contre les barres longitudinales (11, 12) de l'élément de couchage (10).

10. Élément de couchage selon une ou plusieurs des revendications précédentes 1 à 9, **caractérisé en ce que**, pendant le mouvement de l'élément d'entraînement (22) hors de la position finale, l'articulation effectue un mouvement linéaire guidé et un mouvement de rotation guidant le levier dans une position déterminée pour bloquer le levier articulé.

11. Élément de couchage selon la revendication 1, **caractérisé en ce que** le téton de guidage est décalé vers le dossier par rapport au point d'articulation entre les deux leviers ou est disposé directement au-dessus.

12. Élément de couchage selon la revendication 10 et/ou 11, **caractérisé en ce que**, pour le blocage du levier articulé, il est prévu sur le levier assemblé à l'élément de réglage (22) une butée fixe contre laquelle, dans une position angulaire déterminée des deux leviers, vient buter la surface, orientée vers l'élément de réglage (22), du levier articulé contre le dossier (15).

13. Élément de couchage selon une ou plusieurs des revendications précédentes 10 à 12, **caractérisé en ce que** le levier assemblé au dossier (15) est logé sur une tige transversale (26), dont les zones d'extrémité sont assemblées aux bielles (27, 28).
